# EUROPÄISCHE PATENTSCHRIFT

(11) **EP 0 518 884 B1**
(45) Veröffentlichungstag und Bekanntmachung des Hinweises auf die Patenterteilung: **18.11.1993**
(21) Anmeldenummer: 91904231.7
(22) Anmeldetag: 02.03.1991
(51) Int. Cl.: F41J 1/10, F41J 3/00

(54) **WURFPFEIL-SPIELGERÄT**
GAME OF DARTS
JEU DE FLECHETTES

(30) Priorität: 05.03.1990 DE 4006850
(43) Veröffentlichungstag der Anmeldung: 23.12.1992
(73) Patentinhaber: NSM AKTIENGESELLSCHAFT, 55411 Bingen (DE)
(72) Erfinder: MENKE, Wilhelm, D-6200 Wiesbaden (DE)
(74) Vertreter: Becker, Bernd, Dipl.-Ing.
(86) Internationale Anmeldenummer: DE9100190
(87) Internationale Veröffentlichungsnummer: WO9114147

(56) Entgegenhaltungen:
- EP-A- 332 003
- WO-A-88/05521
- US-A- 3 454 276

## Beschreibung

Die Erfindung bezieht sich auf ein Wurfpfeil-Spielgerät mit einer Wurfpfeil-Scheibe, die in eine an einer ihrer vertikalen Längsseiten über ein Scharnier an einem Gehäuse angelenkte Fronttür eingesetzt ist und deren bewegliche, mit unterschiedlichen Punktezahlen belegte, zwischen radialen und konzentrischen Rippen liegende Segmente Löcher zur Aufnahme der Wurfpfeile aufweisen, wobei die in ihrer Bewegung nach vorne durch Halteeinrichtungen gesicherten Segmente beim Auftreffen eines Wurfpfeiles eine an einer Trägerplatte angeordnete Schaltermatrix betätigen, die über eine Schalteinrichtung eine automatische Registrierung, Aufzählung und Anzeige der erzielten Punkte ermöglicht.

Derartige Wurfpfeil-Spielgeräte sind in den verschiedensten Ausführungsformen bekannt. So zeigt beispielsweise die DE 37 23 298 Al ein Wurfpfeil-Spielgerät mit einer in einer Öffnung der Frontwand eines Gehäuses angebrachten Wurfpfeil--Scheibe, deren bewegliche, mit unterschiedlichen Punktezahlen belegte Segmente Löcher zur Aufnahme der Wurfpfeile aufweisen. Die Segmente betätigen beim Auftreffen eines Wurfpfeiles über eine elastische Unterlage eine zwischen dieser Unterlage und einer Trägerplatte angeordnete Schaltergruppe, die über elektrische und/oder elektronische Bauelemente eine automatische Registrierung, Aufzählung und Anzeige der erzielten Punkte ermöglicht. Hierbei sind die elastische Unterlage, die Schaltergruppe und die Trägerplatte als Einheit mit der Wurfpfeil-Scheibe von der Frontwand und anschließend von der Wurfpfeil-Scheibe abklappbar. Die Wurfpfeil-Scheibe ist über ein Gelenk und einer dem Gelenk gegenüberliegenden Verschlußeinrichtung an der Frontwand des Gehäuses gehalten. Mit der Wurfpfeil-Scheibe ist die Trägerplatte über ein Gelenk verbunden und liegt im eingeklappten Zustand in der Frontwand an einem entsprechenden gehäuseseitigen Anschlag der Frontwand an. Zwar ist es bei diesem Wurfpfeil-Spielgerät möglich, lediglich durch zwei Klappvorgänge den freien Zugang zu der Rückseite der Segmente der Wurfpfeil-Scheibe zu erhalten, um abgebrochene Pfeilspitzen zu beseitigen oder ggfls. defekte Segmente austauschen zu können, jedoch ist hierbei eine gewisse Instabilität der in die Frontwand eingesetzten Wurfpfeil-Scheibe gegeben, da diese in ihrer Betriebsstellung lediglich durch das Gelenk und die Verschlußeinrichtung gehalten ist, was dazu führt, daß die Wurfpfeil-Scheibe seitlich mittels eines Werkzeuges hintergriffen werden kann, um nichtzulässige Manipulationen an dem Wurfpfeil-Spielgerät vorzunehmen. Darüber hinaus können bei abgeklappter Wurfpfeil-Scheibe und hochgeklappter Einheit aus Unterlage, Schaltergruppe und Trägerplatte infolge unvorsichtiger Hantierung an der Wurfpfeil-Scheibe die Segmente aus der Wurfpfeil-Scheibe herausgleiten und gegebenenfalls zu Boden fallen, wodurch ein Arbeitsmehraufwand entsteht.

Des weiteren ist aus der EP 0 332 003 Al ein Wurfpfeil-Spielgerät mit elektronischer Trefferanzeige bekannt, das eine von mindestens einem Teil der Vorderseite des Gehäuses gebildete Servicetür für den Zugriff in das Geräteinnere von der Vorderseite des Gehäuses her aufweist. Die eine Wurfpfeil-Scheibe tragende Servicetür ist durch ein an ihrem unteren Ende angebrachtes Scharnier mit dem Gehäuse verbunden. Aufgrund dieses Scharniers kann die Servicetür zwischen einer im allgemeinen vertikalen Betriebsposition und einer Serviceposition, bei der sich die Servicetür von der Vorderseite des Gehäuses in einem vorbestimmten Winkel von weniger als 180° nach außen erstreckt, verschwenkt werden. Um zu vermeiden, daß die Servicetür in eine Position schwenkt, die den vorbestimmten Winkel überschreitet, ist zwischen der Servicetür und dem Gehäuse mindestens ein flexibles Glied entsprechender Länge vorgesehen. In der Serviceposition der Servicetür verhindern Halteeinrichtungen ein Herausfallen der Segmente aus den radialen und konzentrischen Rippen der Wurfpfeil-Scheibe. In dieser Position kann eine auf der Rückseite der Servicetür mittels Schrauben befestigte Tragplatte für eine den Segmenten der Wurfpfeil-Scheibe zugeordnete Schaltermatrix nach Lösen der Schrauben entfernt werden, um abgebrochene Pfeilspitzen aus der Wurfpfeil-Scheibe zu entfernen oder um beschädigte Segmente zu ersetzen. Nach dem Entfernen der abgebrochenen Pfeilspitzen aus der Wurfpfeil-Scheibe bzw. nach dem Ersetzen beschädigter Segmente muß die Tragplatte mit der Schaltermatrix wieder auf die Halteschrauben aufgesetzt und mittels auf die Halteschrauben aufgedrehter Muttern in ihrer Position festgelegt werden. Eine solche Vorgehensweise zum Entfernen abgebrochener Pfeilspitzen ist sonach zwangsläufig äußerst umständlich und zeitaufwendig, was demzufolge zu einer unverhältnismäßig langen Spielunterbrechung führt. Darüber hinaus ist bei diesem Wurfpfeil-Spielgerät neben dem Scharnier zwischen der Servicetür und dem Gehäuse mindestens ein flexibles Glied in Form einer Kette erforderlich.

Ferner ist in der EP 0 332 003 Al ein Wurfpfeil-Spielgerät mit einer eine Wurfpfeil-Scheibe tragenden Front-Servicetür erwähnt, die an einer ihrer vertikalen Längsseiten über ein Scharnier am Gehäuse angelenkt ist und an der anderen Längsseite mit einem am Gehäuse angeordneten Schloß zusammenwirkt. Hierbei besteht jedoch die Gefahr, daß bei einer Wartung die von der Rückseite zugänglichen Segmente aus den Rippen der Wurfpfeil-Scheibe fallen, woraus eine zusätzliche Wartungszeit und Schwierigkeiten für das Wartungspersonal resultieren.

Der Erfindung liegt die Aufgabe zugrunde, ein Wurfpfeil-Spielgerät der eingangs genannten Art zu schaffen, bei dem das Entfernen von in der Wurfpfeil-Scheibe steckenden abgebrochenen Pfeilspitzen sowie ein Auswechseln beschädigter Segmente der Wurfpfeil-Scheibe auf einfache und schnelle Art bei feststehender Wurfpfeil-Scheibe gewährleistet ist.

Diese Aufgabe wird erfindungsgemäß dadurch gelöst, daß die Trägerplatte mit der Schaltermatrix abklappbar an der Rückseite der Fronttür befestigt ist, und die Segmente im abgeklappten Zustand der Trägerplatte gegen ein Herausfallen aus der Wurfpfeil-Scheibe nach vorn und hinten durch Führungseinrichtungen gesichert sind.

Die erfindungsgemäße Lösung gestattet es, lediglich durch Öffnen der Fronttür und anschließendem Abklappen der die Schaltermatrix aufnehmenden Trägerplatte von der Fronttür den freien Zugang zu der Rückseite der Segmente der Wurfpfeil-Scheibe zu erhalten, um die abgebrochenen Pfeilspitzen beseitigen oder ggfls. defekte Segmente austauschen zu können. Hierbei können die Segmente aufgrund der Führungseinrichtungen nicht unbeabsichtigt aus dem Rippen-Tragwerk der Wurfpfeil-Scheibe fallen, was die Wartungsarbeit wesentlich vereinfacht. Anschließend sind wiederum nur zwei Klappvorgänge, selbstverständlich in umgekehrter Reihenfolge, zur Erzielung der Spielbereitschaft des Wurfpfeil-Spielgerätes erforderlich. Eine solche Handhabung, bei der die Wurfpfeil-Scheibe stets in ihrer fest eingesetzten Position in der Fronttür verbleibt, läßt sich sehr rasch durchführen und bedingt demnach nur eine kurze Spielunterbrechung. Weiterhin ist kein besonderes Bauteil erforderlich, um die geöffnete Fronttür in ihrer Lage zu halten.

Bei einer vorteilhaften Ausgestaltung des Gegenstandes der Erfindung sind jedem Segment an seinen radialen Längsseiten jeweils zwei Führungseinrichtungen im bestimmten Abstand zueinander zugeordnet. So ergibt sich eine besonders zuverlässige Begrenzung der Rückwärts-Bewegung der Segmente bei abgeklappter Trägerplatte.

Um eine fertigungstechnisch einfache Realisierung der Führungseinrichtung zu erzielen, umfaßt nach einer weiteren vorteilhaften Ausgestaltung der Erfindung jede Führungseinrichtung einen an einer mit der jeweiligen Längsseite des Segmentes verbundenen Lappen endseitig angeformten Ansatz, der in Richtung der zugewandten radialen Rippe vorsteht und mit entsprechendem Spiel in einen hinterschnittenen Einschnitt dieser Rippe eingeklipst ist. Zur Erleichterung des Einklipsens des Ansatzes an dem Lappen des Segmentes in den zugehörigen Einschnitt der entsprechenden radialen Rippe ist bevorzugt der hinterschnittene Einschnitt in der radialen Rippe einer jeden Führungseinrichtung eingangsseitig mit gegenüberliegenden Anfasungen versehen. Zweckmäßigerweise sind die Führungseinrichtungen benachbarter Segmente versetzt zueinander angeordnet. So ergibt sich eine raumsparende Anordnung der Führungseinrichtungen.

Der der Erfindung zugrundeliegende Gedanke wird in der nachfolgenden Beschreibung anhand eines Ausführungsbeispieles, das in der Zeichnung dargestellt ist, näher erläutert. Es zeigt:
- Fig. 1: eine perspektivische Darstellung des Wurfpfeil-Spielgerätes nach der Erfindung mit seitlich geöffneter Fronttür und mit von der Rückseite der Fronttür abgeklappter die Schaltermatrix aufnehmender Trägerplatte, wobei die weiteren zum Betrieb des Wurfpfeil-Spielgerätes notwendigen Bauteile der besseren Übersichtlichkeit wegen weggelassen sind,
- Fig. 2: eine Rückansicht eines vergrößerten Ausschnittes der Wurfpfeil-Scheibe des Wurfpfeil-Spielgerätes nach Fig. 1 und
- Fig. 3: einen Schnitt durch die Darstellung nach Fig. 2 gemäß der Linie III-III im vergrößerten Maßstab.

Das mit einem Sockel 1 versehene, sämtliche Funktionsteile des Wurfpfeil-Spielgerätes aufnehmende Gehäuse 2 weist eine rechteckförmige Fronttür 3 auf, die über ein als Klavierband ausgebildetes Scharnier 4 an dem Gehäuse 2 angelenkt ist. Das Scharnier 4 ist einerseits an der vertikalen Längsseite 5 der Fronttür 3 und andererseits an der entsprechenden Seitenwand 6 des Gehäuses befestigt ist, wobei die Fronttür 3 rechts- oder linksseitig an dem Gehäuse 2 angeschlagen sein kann. Dem Scharnier 4 gegenüberliegend befindet sich an der Fronttür 3 ein Schlüssel-Schloß 7, um die Fronttür 3 in ihrer geschlossenen Position mit dem Gehäuse 2 verschließen zu können. Das somit in Verbindung mit dem Sockel 1 als Standgehäuse ausgebildete Gehäuse 2 kann selbstverständlich auch ohne Sockel als Wandgehäuse ausgeführt werden.

In die Fronttür 3 ist eine Wurfpfeil-Scheibe 8 fest eingesetzt, die eine Vielzahl von radialen Rippen 9 aufweist, welche mit gleichem Wlnkelabstand zueinander angeordnet sind. Die radialen Rippen 9 sind mit mehreren, mit unterschiedlichem Abstand zueinanderliegenden, konzentrischen Rippen 10 verbunden. In den Zwischenräumen zwischen den Rippen 9, 10 befinden sich gleitbewegliche Segmente 11, die mit einer Vielzahl von nicht dargestellten Öffnungen versehen sind, in die die Spitze eines Wurfpfeiles eindringen kann. Jedes Segment 11 besitzt Kontaktgeber 12, die mit zugehörigen Druckschaltern einer in Folie eingebetteten Schaltermatrix 13 zusammenwirken. Eine über ein Gelenk 14 abklappbar an der Rückwand der Fronttür 3 befestigte Trägerplatte 15 nimmt die Schaltermatrix 13 über in Richtung der Segmente 11 vorstehende Stifte 16 auf. Das Gelenk 14 der Trägerplatte 15 umfaßt eine benachbart zu dem Scharnier 4 parallel verlaufende Drehachse 17, die endseitig in an der Rückwand der Fronttür 3 angebrachten Halterungen 18 gelagert ist. Der fest mit der Trägerplatte 15 verbundenen Drehachse 17 gegenüberliegend befindet sich neben der Wurfpfeil-Scheibe 8 an der Rückwand der Fronttür 3 eine Verschlußeinrichtung 19, mittels der die die Schaltermatrix 13 aufnehmende Trägerplatte 15 in ihrer Betriebsposition gehalten wird. Wenn also bei geschlossener Fronttür 3 und geschlossener Trägerplatte 15 ein Segment 11 von einem Wurfpfeil getroffen wird, dann bewegt sich dieses Segment in Richtung der Trägerplatte 15, wodurch mindestens ein Kontaktgeber 12 des Segmentes 11 einen zugehörigen Druckschalter der Schaltermatrix 13 schließt. Der so erzeugte Trefferimpuls wird zu einem zentralen Mikroprozessor weitergegeben, der sämtliche Funktionen des Spielablaufes einschließlich der Registrierung, Aufzählung und Anzeige der aufgrund der mit unterschiedlichen Punktezahlen belegten Segmente erzielten Punkte steuert.

Jedes Segment 11 besitzt rückseitig an seinen radialen Längsseiten 20 zwei im bestimmten Abstand zueinander angeformte Lappen 21. Die jeweils gegenüberliegenden Lappen 21 der Längsseiten 20 des Segmentes 11 tragen eine Achse 22, auf der jeweils zwei als Kontaktrollen ausgebildete Kontaktgeber 12 gelagert sind. Die freien Enden jeder Achse 22 stehen über die Lappen 21 des Segmentes 11 vor und greifen derart in einen Einschnitt 23 der jeweils zugewandten radialen Rippe 9 der Wurfpfeil-Scheibe 8 ein, daß das Segment 11 nicht nach vorne aus der Wurfpfeil-Scheibe 8 herausgleiten kann. Um nun auch bei abgeklappter Trägerplatte 15 ein Herausgleiten der Segmente 11 nach hinten aus der Wurfpfeil-Scheibe 8 zu vermeiden, ist jedes Segment 11 in seiner freien Rückwärtsbewegung durch Führungseinrichtungen 24 begrenzt: Jede Führungseinrichtung 24 umfaßt einen endseitig an dem Lappen 21 seitlich nach außen vorstehenden Ansatz 25, der mit entsprechendem Spiel in den mit gegenüberliegenden Hinterschneidungen 26 versehenen Einschnitt 23 der zugewandten, radialen Rippe 9 eingeklipst ist. Hierbei ist also die Breite des Ansatzes 25 geringfügig größer als die Weite des Eingangs 27 des Einschnitts 23. Zur Erleichterung des Einklipsvorganges dienen die gegenüberliegenden Anfasungen 28 des Eingangs 27 des Einschnitts 23. Die Führungseinrichtungen 24 und damit Selbstverständlich auch die die Achsen 22 tragenden Lappen 21 benachbarter Segmente 11 sind seitlich versetzt zueinander angeordnet, um eine kompakte Bauweise zu ermöglichen.

Wenn nun eine abgebrochene Pfeilspitze aus einem Segment 11 der Wurfpfeil-Scheibe 8 in der Betriebsposition des Wurfpfeil-Spielgerätes enfternt werden muß, dann kann nach dem Aufschließen des Schlüssel-Schlosses 7 die Fronttür 3 in die in Fig. 1 dargestellte Öffnungsposition verschwenkt werden. Anschließend ist die Verschlußeinrichtung 19 an der Rückwand der Fronttür 1 zu lösen und dann die die Schaltermatrix 13 aufnehmende Trägerplatte 15 in die in Fig. 1 veranschaulichte Abklapposition zu bringen. Damit ist das die abgebrochene Pfeilspitze enthaltende Segment 11 der Wurfpfeilscheibe 8 von der Rückseite her frei zugänglich, so daß die abgebrochene Pfeilspitze leicht aus dem Segment herausgedrückt werden kann, wobei das Segment 11 weder nach vorne aufgrund des Zusammenspiels der Achsen 22 mit den Einschnitten 23 in den radialen Rippen 9 noch nach hinten aufgrund der Führungseinrichtungen 24 aus der Wurfpfeil-Scheibe 8 herausfallen kann. Gleichzeitig können ggfls. beschädigte Segmente und/oder die Schaltermatrix 13 schnell ausgewechselt werden. Nach Beendigung der vorgenannten Arbeiten ist lediglich die Trägerplatte 15 mit der Schaltermatrix 13 wieder in ihre Ausgangsstellung zurückzuklappen, mittels der Verschlußeinrichtung 19 in ihrer Position zu fixieren und die Fronttür 3 mittels des SchlUssel-Schlosses 7 mit dem Gehäuse 2 zu verschließen, wodurch das Wurfpfeil-Spielgerät wieder spielbereit ist.

## Patentansprüche

1. Wurfpfeil-Spielgerät mit einer Wurfpfeil-Scheibe (8), die in eine an einer ihrer vertikalen Längsseiten über ein Scharnier (4) an einem Gehäuse (2) angelenkte Fronttür (3) eingesetzt ist und deren bewegliche, mit unterschiedlichen Punktezahlen belegte, zwischen radialen und konzentrischen Rippen (9 bzw. 10) liegende Segmente (11) Löcher zur Aufnahme der Wurfpfeile aufweisen, wobei die in ihrer Bewegung nach vorne durch Halteeinrichtungen gesicherten Segmente (11) beim Auftreffen eines Wurfpfeiles eine an einer Trägerplatte (15) angeordnete Schaltermatrix (13) betätigen, die über eine Schalteinrichtung eine automatische Registrierung, Aufzählung und Anzeige der erzielten Punkte ermöglicht, dadurch gekennzeichnet, daß die Trägerplatte (15) mit der Schaltermatrix (13) abklappbar an der Rückseite der Fronttür (3) befestigt ist, und die Segmente (11) im abgeklappten Zustand der Trägerplatte (15) gegen ein Herausfallen aus der Wurfpfeil-Scheibe (8) nach vorn und hinten durch Führungseinrichtungen (24) gesichert sind.

2. Wurfpfeil-Spielgerät nach Anspruch 1, dadurch gekennzeichnet, daß jedem Segment (11) an seinen radialen Länsseiten (20) jeweils zwei Führungseinrichtungen (24) im bestimmten Abstand zueinander zugeordnet sind.

3. Wurfpfeil-Spielgerät nach den Ansprüche 1 und 2, dadurch gekennzeichnet, daß jede Führungseinrichtung (24) einen an einer mit der jeweiligen Längsseite (20) des Segmentes (11) verbundenen Lappen (21) endseitig angeformten Ansatz (25) umfaßt, der in Richtung der zugewandten radialen Rlppe (9) vorsteht und mit entsprechendem Spiel in einen hinterschnittenen Einschnitt (23) dieser Rippe (9) eingeklipst ist.

4. Wurfpfeil-Spielgerät nach einem oder mehreren der Ansprüche 1 bis 3, dadurch gekennzeichnet, daß der hinterschnlttene Einschnitt (23) der radialen Rippe (9) einer jeden Führungseinrichtung (24) eingangsseitig mit gegenüberliegenden Anfasungen (28) versehen ist.

5. Wurfpfeil-Spielgerät nach einem oder mehreren der Ansprüche 1 bis 4, dadurch gekennzeichnet, daß die Führungseinrichtungen (24) benachbarter Segmente (11) versetzt zueinander angeordnet sind.

## Claims

1. Machine for a game of darts, having a target (8) inserted into a front door (3), which is pivotally mounted at one of its longitudinal sides on a housing (2) via a hinge (4), and the displaceable segments (11) of said target, which are defined by various score points and lie between radial and concentric ribs (9 and 10 respectively), have areas for receiving the darts, the segments (11), which are prevented from moving forwardly by retaining means, actuating a switch matrix (13) upon encountering a dart, said matrix being disposed on a carrier plate (15) and permitting the points scored to be automatically recorded, totalled and displayed via a switching means, characterised in that the carrier plate (15), with the switch matrix (13), is mounted on the rear face of the front door (3) so that it can be folded back, and, when the carrier plate (15) is in its folded-back position, the segments (11) are prevented from falling forwardly and rearwardly from the target (8) by guide means (24).

2. Machine for a game of darts according to claim 1, characterised in that, on each of its radial longitudinal sides (20), each segment (11) has two guide means (24) associated therewith at a predetermined spacing from each other.

3. Machine for a game of darts according to claims 1 and 2, characterised in that each guide means (24) includes an extension member (25), which is formed to fit on the end face of a lug (21), which is connected to the respective longitudinal side (20) of the segment (11), said extension member protruding in the direction of the facing radial rib (9) and being clipped, with appropriate clearance, into an undercut notch (23) of this rib (9).

4. Machine for a game of darts according to one or more of claims 1 to 3, characterised in that the undercut notch (23) of the radial rib (9) of each guide means (24) is provided at its inlet end with oppositely situated chamfers (28).

5. Machine for a game of darts according to one or more of claims 1 to 4, characterised in that the guide means (24) of adjacent segments (11) are disposed so as to be offset relative to one another.

## Revendications

1. Jeu de fléchettes avec une cible à fléchettes (8), qui est montée sur l'un de ses côtés verticaux dans une porte avant (3) appuyée à un boîtier (2) par l'intermédiaire d'une charnière (4) et dont des segments (11) mobiles, garnis de nombres de points différents, situés entre des nervures radiales et concentriques (9 respectivement 10), présentent des trous pour la réception des fléchettes, les segments (11) assurés dans leur mouvement vers l'avant par des dispositifs d'arrêt actionnant lors de l'impact d'une fléchette une matrice de commutateurs (13) disposée sur une plaque support (15), qui permet par l'intermédiaire d'un dispositif de commutateurs un enregistrement, un comptage et un affichage automatiques des points obtenus, caractérisé en ce que la plaque support (15) avec la matrice de commutateurs (13) est fixée rabattable sur le côté arrière de la porte avant (3) et les segments (11) à l'état rabattu de la plaque support (15) sont assurés par des dispositifs de guidage (24) contre une chute vers l'avant et vers l'arrière hors de la cible à fléchettes (8).

2. Jeu de fléchettes selon la revendication 1, caractérisé en ce que deux dispositifs de guidage (24) à une distance déterminée l'un par rapport à l'autre sont associés à chaque segment (11) à ses côtés longitudinaux radiaux (20).

3. Jeu de fléchettes selon les revendications 1 et 2, caractérisé en ce que chaque dispositif de guidage (24) entoure un embout (25) formé à l'extrémité sur une patte (21) reliée au côté longitudinal (20) correspondant du segment (11), qui dépasse dans la direction de la nervure (9) radiale tournée et est inséré avec le jeu correspondant dans une encoche (23) découpée à l'arrière de cette nervure (9).

4. Jeu de fléchettes selon l'une ou plusieurs des revendications 1 à 3, caractérisé en ce que l'encoche (23) découpée à l'arrière de la nervure radiale (9) de chaque dispositif de guidage (24) est munie du côté de l'entrée de chanfreins (28) opposés.

5. Jeu de fléchettes selon l'une ou plusieurs des revendications 1 à 4, caractérisé en ce que les dispositifs de guidage (24) de segments voisins (11) sont disposés décalés les uns par rapport aux autres.
